# EUROPÄISCHE PATENTANMELDUNG

(11) **EP 0 589 173 A1**
(43) Veröffentlichungstag der Anmeldung: **30.03.1994**
(21) Anmeldenummer: 93111898.8
(22) Anmeldetag: 24.07.1993
(51) Int. Cl.: E03C 1/01, E03C 1/18, A47L 17/02, A47K 1/04

(54) **Bauteilsatz zum Einrichten ein- oder mehrplätziger Waschtröge oder Lavabos in Waschräumen oder Badezimmern**

(30) Priorität: 31.08.1992 CH 2702/92
(71) Anmelder: ROMAY AG, CH-5727 Oberkulm (CH)
(72) Erfinder: Worni, Guido, CH-5736 Burg (CH)
(74) Vertreter: Fillinger, Peter, Dr.

(57) **Zusammenfassung**

Der Bauteilsatz weist mindestens ein einplätziges Lavabo (1) auf. Zur Herstellung mehrplätziger Waschtröge oder Lavabos wird vorgeschlagen, dass jedes Lavabo (1) in der Draufsicht gesehen zwei sich schneidende Seiten (2) aufweist. Diese zwei genannten Lavaboseiten (2) sind mit komplementären Stossstellen (7, 9) versehen, derart, dass jeweils zwei seitlich aneinander stossende Lavabos (1) radial symmetrisch um eine Achse miteinander zu einem einheitlichen Bauteil verbindbar sind.

## Beschreibung

Die vorliegende Erfindung bezieht sich auf einen Bauteilsatz gemäss dem Oberbegriff des Anspruchs 1.

In Waschräumen ist es bekannt, längs einer Wand die gewünschte Anzahl Wasserarmaturen anzubringen und unter diesen einstückig gefertigte, langgestreckte Waschrinnen zu montieren. Weiter sind auf einen Sockel aufgesetzte, runde, beckenartige Waschtröge bekannt, die in der Mitte von einer, die den Waschplätzen entsprechende Anzahl Wasserarmaturen aufweisenden Säule überragt werden. Für Badezimmer sind Einzel- oder Doppellavabos bekannt, die in der gewünschten Zahl nebeneinander an einer oder mehreren der Badezimmerwände angebracht werden.

Mit den bekannten Waschtrögen und Lavabos sind die Ecken der Waschräume bzw. Badezimmer schlecht nutzbar, wodurch sich leicht beengte Verhältnisse für die Benutzer solcher Nasszellen einstellen. Nebst diesem vorab einen Bauherrn treffenden Nachteil entsteht auf der Hersteller- und Händlerseite der weitere Nachteil, dass für jeden Waschtrog- oder Lavabotyp ein entsprechendes Werkzeug herzustellen und zu lagern ist bzw., dass jeder Typ im Händlersortiment zu führen ist. Dies wiederum hat zur Folge, dass selten verlangte und daher nur in kleinen Stückzahlen gefertigte Typen vergleichsweise teuer sind.

Die vorliegende Erfindung stellt sich die Aufgabe, die genannten Nachteile bei einem Bauteilsatz der eingangs erwähnten Art zu beseitigen. Deren Lösung ergibt sich aus den kennzeichnenden Merkmalen des Anspruchs 1.

Anhand der beiliegenden schematischen Zeichnung wird die Erfindung beispielsweise erläutert. Es zeigen:
- Fig. 1: einen mittels des Bauteilsatzes gefertigten, vierplätzigen Waschtrog in perspektivischer Ansicht,
- Fig. 2 bis 4: einen mittels des Bauteilsatzes gefertigten ein-, zwei- und dreiplätzigen Waschtrog bzw. Lavabo,
- Fig. 5: einen Schnitt längs der Linie V in Fig. 3 und
- Fig. 6: eine perspektivische Darstellung eines Waschraumes mit den in den Fig. 1 bis 4 gezeigten und mit I bis IV numerierten Anwendungsfällen.

Der in Fig. 1 gezeigte vierplätzige, runde Waschtrog, ist aus vier gleichen Lavabos 1 gebildet. Jedes Lavabo 1 hat einen kreissektorförmigen Grundriss mit einem Sektorwinkel von 90°, wodurch sie sich radial symmetrisch um eine lotrechte Achse zu einem in sich geschlossenen runden Bauteil zusammenfügen und verbinden lassen. In der Draufsicht gesehen sind es die Seitenwände 2 des Lavabos, die sich unter dem Sektorwinkel von 90° schneiden, wobei die einem Benutzer zugewandte Frontwand 3 die Form eines Kreisabschnittes hat. Der Sektorwinkel kann auch 60° betragen oder sonst ein geeigneter Winkel sein, der ohne Rest durch 360° teilbar ist.

Die Frontwand 3 kann auch gerade oder eckig ausgebildet sein. Der Abfluss 4 des Lavabos ist vorzugsweise aber nicht notwendig in den Bereich der Schnittgeraden der Seitenwände 2 gelegt. Die vier Lavabos 1 sind, wie später beschrieben, zu einem Bauteil fest aber lösbar miteinander verbunden. Sie sind zudem auf einen Sockel 5 aufgesetzt, der in der Draufsicht ebenfalls aus vier kreissektorförmigen Sockelteilen 6 gebildet ist. Im Sockel 5 können Gebrauchwasser und Abflussleitungen für die einzelnen Lavabos 1 untergebracht sein. Der Sockel 1 kann anstelle einer zylindrischen Form auch andere rotationssymmetrische Formen haben, wobei der Sektorwinkel der Sockelteile aber stets gleich jenem der Lavabos 1 ist. Wie die Fig. 2 bis 4 zeigen können mit den Elementen des Bauteilsatzes nebst dem vierplätzigen Waschtrog nach Fig. 1 auch eine einplätzige Waschgelegenheit (Fig. 2), ein Doppellavabo (Fig. 3) oder eine dreiplätzige Waschgelegenheit (Fig. 4) angefertigt und dabei vor- und rückspringende Ecken sowie ebene Wände eines Waschraumes optimal ausgenutzt werden.

Fig. 5 zeigt eine Verbindungsmöglichkeit für zwei aneinander grenzende Lavabos 1. Die Seitenwände 2 bestehen aus leistenartigen horizontalen Trägern, die auf den einander zugewandten Seiten ebene Stossflächen 7 bilden, die sich gegenseitig berühren. Die beiden Seitenwände 2 sind durch lösbare Klammern 8 (strichpunktiert eingezeichnet), Schrauben oder dgl. fest miteinander oder bei den Anwendungsbeispielen nach den Fig. 2 bis 4 fest mit der angrenzenden Wand verbunden.

Die Seiten der Frontwände 3 bilden zu den Stossflächen 7 koplanare Stossflächen 9. Dadurch gehen die Frontwände 3 zweier benachbarter Lavabos 1 fugenlos ineinander über und bilden auf der Sichtseite eine ästhetisch gestaltbare, saubere Abschlussfläche. Um zu verhindern, dass auf der Oberseite zwei benachbarter Lavabos (oder einem Lavabo und der angrenzenden Wand) Wasser zwischen die Stossflächen 7 eindringen kann, verlaufen längs den Seitenwänden 2 zwei nutenartige Ausnehmungen 10 und 11, die sich im Bereich des Übergangs von den Seitenwänden zu der Oberseite des Lavabos schneiden und die zwischen zwei aneinanderstossenden Lavabos eine im Querschnitt T-förmige, sich nach unten schwalbenschwanzförmig erweiternde Nut bilden. In diese Nut 10, 11 kann eine massgenaue Abdeckleiste 12 spielfrei eingelegt und dicht eingeklebt werden.

Wird ein Lavababo 1 mit der Seitenwand 1 gegen eine Mauer befestigt, bilden die Ausnehmungen 10, 11 eine im Querschnitt L-förmige Nut. Zum Dichten des Spaltes zwischen der Oberseite des Lavabos 1 einerseits und der Wand anderseits wird eine massgenaue, im Querschnitt L-förmige Abdeckleiste dicht in die Ausnehmungen 10, 11 eingesetzt.

In Fig. 6 sind die Anwendungsfälle nach den Fig. 1 bis 4 perspektivisch dargestellt und entsprechend mit I bis IV bezeichnet. Sie zeigen anschaulich wie auf engstem Raum eine Vielzahl von Waschplätzen geschaffen werden kann, ohne dass für deren Benutzer die Platzverhältnisse beengt wären. Wie die Zeichnung weiter zeigt, können die Brauchwasserarmaturen seitlich an den Lavabos angebracht sein. Sie können indessen auch an einer nicht dargestellten zentralen Säule vorgesehen werden.

## Patentansprüche

1. Bauteilsatz zum Einrichten ein- oder mehrplätziger Waschtröge oder Lavabos in Waschräumen oder Badezimmern mit mindestens einem einplätzigen Lavabo (1), dadurch gekennzeichnet, dass jedes Lavabo (1) in der Draufsicht gesehen zwei sich schneidende Seiten (2) aufweist, dass die zwei genannten Lavaboseiten (2) mit komplementären Stossstellen (7, 9) versehen sind, derart, dass jeweils zwei seitlich aneinander stossende Lavabos (1) radial symmetrisch um eine Achse miteinander zu einem einheitlichen Bauteil verbindbar sind.

2. Bauteilsatz nach Anspruch 1, dadurch gekennzeichnet, dass die Stossflächen (7, 9) jeder Seite koplanar ausgerichtet sind.

3. Bauteilsatz nach einem der Ansprüche 1 oder 2, dadurch gekennzeichnet, dass er L- und T-förmige, der Länge der genannten Seiten entsprechende Abdeckleisten (12) aufweist.

4. Bauteilsatz nach Anspruch 3, dadurch gekennzeichnet, dass längs den an der Oberseite des Lavabos (1) und den zwei genannten Seiten (2) gebildeten Kanten Ausnehmungen (10, 11) zur versenkten Aufnahme von L- oder T-förmigen Abdeckleisten (12) vorhanden sind.

5. Bauteilsatz nach Anspruch 4, dadurch gekennzeichnet, dass bei zwei seitlich aneinander stossenden Lavabos (1) die einander zugewandten Ausnehmungen (11) eine Nut mit schwalbenschwanzförmigem Querschnitt aufweisen und dass das Querschnittsprofil eines Schenkels der L- oder T-förmigen Abdeckleisten dem Querschnittsprofil dieser Ausnehmungen (11) entspricht.

6. Bauteilsatz nach einem der Ansprüche 1 bis 5, dadurch gekennzeichnet, dass er mindestens einen Sockel (5) aufweist, auf den ein Lavabo (1) aufsetzbar ist, und dass der Sockel zwei sich unter dem erwähnten Winkel schneidende Seitenflächen aufweist.

7. Bauteilsatz nach einem der Ansprüche 1 bis 6, dadurch gekennzeichnet, dass der Winkel ohne Rest durch 360° teilbar ist und vorzugsweise 90° beträgt.
